# EUROPÄISCHE PATENTANMELDUNG

(11) **EP 4 644 819 A1**
(43) Veröffentlichungstag der Anmeldung: **05.11.2025**
(21) Anmeldenummer: 25173753.2
(22) Anmeldetag: 30.04.2025
(51) Int. Cl.: F28D 20/02, F28D 7/02, F28D 20/00, F28F 9/013, F28F 21/06, F28F 21/08

(54) **EISSPEICHER UND VERFAHREN ZUR DESSEN MONTAGE**

(30) Priorität: 02.05.2024 DE 102024112277
(71) Anmelder: caldoa GmbH, 88046 Friedrichshafen (DE)
(72) Erfinder: Friess, Yannick, 76646 Bruchsal (DE); Nett, Michael, 69115 Heidelberg (DE)
(74) Vertreter: Winter, Brandl - Partnerschaft mbB

(57) **Zusammenfassung**

Die Erfindung betrifft einen Eisspeicher mit hohlem, kreiszylindrischem Grundkörper (1), in dem Wärmeübertragerrohre (11) als Wärmeübertrager angeordnet sind, in denen ein Wärmeübertragerfluid geführt ist, um mit einem zweiten in dem Grundkörper (1) lagerndem Wärmeübertragerfluid Wärme auszutauschen, wobei die Wärmeübertragerrohre (11) lediglich über vertikale Stützen (12) an dem Grundkörper (1) abgestützt sind. Des Weiteren ist ein Verfahren zur Montage eines Eisspeichers nach einem der vorherigen Ansprüche gezeigt, wobei die vertikalen Stützen (12) und die Wärmeübertragerrohre (11) in radialer Richtung von innen nach außen montiert werden.

## Beschreibung

Die Erfindung betrifft einen Eisspeicher bzw. einen Eisspeicher-Wärmeübertager bzw. eine entsprechende Konstruktion mit einem hohlen Grundkörper, in dem Wärmeübertragerrohre als Wärmeübertrager angeordnet sind, in denen ein Wärmeübertragerfluid geführt ist, um mit einem zweiten in dem Grundkörper lagerndem Wärmeübertragerfluid Wärme auszutauschen, wobei eine Tragstruktur für die Wärmeübertragerrohre vorhanden ist, die im Wesentlichen in Schwerkraftrichtung ausgerichtete Stützen besitzt.

Eisspeicher-Wärmeübertrager, im Folgenden Eisspeicher, -Systeme werden üblicherweise in zwei Kategorien eingeteilt, nämlich in statische Eisspeicher und dynamische Eisspeicher. Bei statischen Eisspeichern bildet sich an in Wasser eingetauchten Wärmeübertragerrohren / Rohrschlangen oder Platten Eis und wird dort gespeichert. Bei dynamischen Eisspeichern wird das auf der Oberfläche der Wärmeübertragerrohre entstehende Eis "abgeerntet" und in einem separaten Behälter gespeichert.

Eisspeicher lassen sich ferner auf Basis der statischen und dynamischen Eisspeicher-System einteilen in:
▪ "Vereiste Rohrschlangen" (engl. "Ice-on-Coil"), statischer Eisspeicher
▪ "Schichteis-Erntemaschine" (engl. "Sheet Ice Harvester"), dynamischer Eisspeicher
▪ "Gekapseltes Eis" (engl. "Encapsulated Ice"), statischer Eisspeicher
▪ "Eisbrei" (engl. "Ice Slurry"), dynamischer Eisspeicher

In "Vereisten Rohrschlangen"-Eisspeichern und damit statischen Eisspeichern strömt das Wärmeübertragerfluid (Wasser-Additiv-Gemisch oder verdampfendes Kältemittel) durch als Rohrschlangen bezeichnete Wärmeübertragerrohre und das Eis wächst auf der Rohroberfläche an. Diese Eisspeicher können wiederum in zwei verschiedene Systeme eingeteilt werden. Das einer sog. internen Schmelze (engl. "Internal Melt") und das einer sog. externen Schmelze (engl. "External Melt").

Bei vereisten Wärmeübertragerrohren mit interner Schmelze befindet sich das Wasser in einem geschlossenen, als Grundkörper bezeichnetem, Behälter. Es hat also keine hydraulische Verbindung zum Kühlsystem des Gebäudes. Das durch die Wärmeübertragerrohre strömende Wärmeübertragerfluid ist bei dieser Variante eine Wasser-Additiv-Mischung. Beim Beladevorgang des Speichers strömt das Wärmeübertragerfluid mit einer Temperatur unterhalb des Gefrierpunkts von Wasser in die Wärmeübertragerrohre hinein. Dadurch bildet sich Eis auf der Rohroberfläche. Beim Entladevorgang, d.h. bei der Kühlung oder Regeneration, des Eisspeichers strömt das Wärmeübertragerfluid warm in den Eisspeicher ein, wird durch das im Eisspeicher befindliche Eis abgekühlt und kann dann in das Kühlsystem des Gebäudes eingespeist werden. Das Eis schmilzt somit von innen wieder ab, weshalb der Ausdruck interne Schmelze verwendet wird.

Bei der Eisspeicher Variante "Vereiste Rohrschlangen" mit externer Schmelze befindet sich entweder ein weiteres Rohrschlangen-basiertes System im Eisspeicher oder das Wasser kann dem Eisspeicher entnommen werden. Im letzteren Fall liegt ein offener Behälter vor, der hydraulisch mit dem Kühlsystem im Gebäude verbunden ist. Der Beladevorgang des Eisspeichers verläuft analog zur Variante mit der internen Schmelze. Beim Entladevorgang, d.h. bei der Kühlung oder Regeneration, strömt bei der Eisspeicher-Variante "Externe Rohrschlangen" warmes Wärmeübertragerfluid durch diese Rohrschlangen im Speicher, kühlt sich ab und kann zu Kühlzwecken eingesetzt werden. Durch den Wärmeeintrag des warmen Wärmeübertragerfluids schmilzt das Eis von außen wieder ab. Im Fall des offenen Speichers wird das kalte Wasser aus dem Speicher gepumpt, über einen sog. Platten-Wärmeübertrager geführt, erwärmt und wieder zurück in den Eisspeicher geführt. Auf diese Weise schmilzt das Eis durch das erwärmte Wasser des Eisspeichers ebenfalls von außen ab. Deshalb wird bei dieser Art der Speicherbewirtschaftung der Ausdruck externe Schmelze verwendet.

Das Intervall des Be- und Entladevorgangs von Eisspeicher-Systemen kann auf täglicher, wöchentlicher oder saisonaler Zeitschiene liegen. Üblicherweise steigt mit größerem Zeitintervall auch die Größe des Eisspeichersystems, da eine höhere thermische Kapazität des Eisspeichers gefordert wird.

Saisonale Eisspeichersysteme werden als Wärmequelle für Sole/Wasser-Wärmepumpen und häufig in der Variante ("Ice-On-Coil") mit interner oder externer Schmelze realisiert. Die Grundkörper bestehen üblicherweise aus wasserundurchlässigem Beton, haben eine zylindrische Form und befinden sich nahe dem Gebäude im Erdreich. Über eine Verbindungsleitung ist der Eisspeicher mit dem Gebäude verbunden, in dem die Wärmepumpen stehen. Diese entziehen dem in der Regel in Form von Wasser vorliegenden Wärmeübertragerfluid / Speichermedium Wärme auf einem niedrigen Temperaturniveau und heben diese Wärme auf ein für die Gebäudeheizung / Trinkwarmwasserbereitung geeignetes Temperaturniveau an. Hierfür befindet sich im Eisspeicher ein sog. Entzugs-Wärmeübertrager, der sowohl die Nutzung der sensiblen als auch latenten Wärme des Wassers ermöglicht.

Da der Speicherinhalt nicht ausreichend ist, um die Wärmepumpen mit der gesamten Quellenergie während der Heizperiode zu versorgen, wird eine Regenerationsquelle benötigt. Die von der Regenerationsquelle bereitgestellte Wärme wird über die Heizperiode verteilt in den Eisspeicher eingebracht. Hierfür ist ein sog. Regenerations-Wärmeübertrager im Eisspeicher nötig. Im Fall der internen Schmelze ist der Entzugs-Wärmeübertrager gleichzeitig der Regenerations-Wärmeübertrager. Hier wird bei Wärmeeintrag in den Speicher das am Rohr befindliche Eis von innen erwärmt bzw. abgetaut. Im Fall der externen Schmelze befindet sich im Eisspeicher ein zweiter Wärmeübertrager über den die Wärme in den Eisspeicher übertragen wird. Hier wird bei Wärmeeintrag in den Speicher das am Entzugs-Wärmeübertrager befindliche Eis von außen erwärmt bzw. abgetaut.

Der Wärmeübertrager-Eisspeicher liegt somit zumindest als Entzugs-Wärmeübertrager vor, in dem ein Wärmeübertrag auf das Wärmeübertragerfluid realisiert ist. Die Einspeisung des Wärmeübertragerfluids in die Wärmeübertragerrohre wird technisch in der Regel über externe Wärmepumpen realisiert. Die Einspeisung von Wärmeübertragerfluid in die Wärmeübertragerrohre durch die Wärmepumpe wird als Vorlauf und die Richtung des Flusses des Wärmeübertragerfluids als Vorlaufrichtung bezeichnet.

Im weiteren Verlauf der Darstellung der vorliegenden technischen Erfinder wird der Entzugs-Wärmeübertrager vereinfachend als Wärmeübertrager bezeichnet und eine begriffliche Differenzierung vom Regenerations-Wärmeübertrager auf diese Weise fortgeführt.

Der bisher verwendete Wärmeübertrager im Eisspeicher setzt sich gemäß Stand der Technik aus einer komplexen Konstruktion aus Wärmeübertragerebenen zusammen, die spiralförmig im Eisspeicher angeordnet sind und an einem Verteiler zusammengeführt werden. Die Basis stellt eine stabile Rahmenkonstruktion dar, die aus Aluminium oder einem anderen korrosionsbeständigem Material besteht. Zunächst werden vertikale Stützen im Wärmeübertager-Eisspeicher montiert. Zwischen den Stützen werden gemäß Stand der Technik anschließend horizontale Träger installiert. Auf diesen horizontalen Trägern wird jeweils auf einer Ebene schließlich ein Wärmeübertragerrohr als Kunststoffrohr fixiert.

Die Rohre werden gemäß Stand der Technik dabei ausschließlich auf einer horizontalen Ebene in Form einer Spirale verlegt und am Verteiler angeschlossen. Auf diese Weise werden in einem Eisspeicher mehrere Ebenen aus horizontalen Trägern aufgebaut. Der Montageablauf beginnt am Boden des Eisspeichers mit der ersten horizontalen Ebene und endet je nach Eisspeicher-Höhe ca. 80 cm unter der Decke des Eisspeichers. Bei der Variante mit interner Schmelze wird dieser Entzugs-Wärmeübertrager auch als Regenerations-Wärmeübertrager verwendet. Bei der Variante mit externer Schmelze besteht der Regenerations-Wärmeübertrager aus einem Rohrsystem, das wendelförmig in der Peripherie des Eisspeichers (sog. Speicherbehälter Ringraum) platziert wird. Für den Regenerations-Wärmeübertrager werden ebenfalls Stützen im Eisspeicher montiert. An diesen Stützen werden schließlich die Wärmeübertragungsrohre / Kunststoffrohre als vertikale konkave Rohrwendeln / Wärmeübertragerrohre befestigt und ebenfalls an einem Verteiler zusammengeführt.

Die konstruktive Ausgestaltung des Wärmeübertragers im Eisspeicher gemäß Stand der Technik weist Nachteile auf, die sich über die Kategorien Montage, Materialeinsatz und thermodynamische Eigenschaften wie folgt zusammenfassen lassen:
Die Montage der Wärmeübertragerebenen findet von unten nach oben statt. Die ersten Wärmeübertrager-Ebenen lassen sich problemlos montieren, da das Montagepersonal sich auf dem in der Regel Betonboden des Grundkörpers des Eisspeichers bewegen kann. Ab einer gewissen Höhe kann das Montagepersonal nicht mehr auf dem Boden des Grundkörpers des Eisspeichers laufen. Die Fortbewegung und Montage der Wärmeübertrager-Ebenen kann ab der kritischen Höhe nur noch über mobile Bodensegmente erfolgen, die auf den Aluminiumträgern platziert werden. Diese Art der Fortbewegung und Montage im Eisspeicher ist zum einen mit hohem zeitlichem Aufwand verbunden und erfordert zusätzliche Schutzmaßnahmen durch das Arbeiten in der Höhe.

Die bisherige Eisspeicher-Wärmeübertrager-Konstruktion ist darüber hinaus durch eine große Anzahl von Aluminiumträgern sehr materialintensiv, wenngleich im Sinne der technischen Funktionserfüllung notwendig. Die Aluminiumträger erfüllen nämlich über die Ableitung der Auftriebskraft des im Speicher entstehenden Eisblocks in die Decke des Grundkörpers des Eisspeicher-Wärmeübertragers zum einen und primär die Funktion der Aufnahme von auftretenden Kräften und Momenten während des kontinuierlichen Vereisungsprozesses und sind notwendigerweise knicksteif ausgelegt. Zum anderen und sekundär nehmen die Aluminiumträger die Wärmeübertragerrohre auf und fixieren diese in berechneten Abständen im Eisspeicher und dienen als Unterkonstruktion für mobile Bodensegmente während der Montage.

Die thermodynamischen Eigenschaften sind durch die bisherige Anordnung der Wärmeübertragerrohre im Speicher nicht optimal. Beim Beladevorgang des Eisspeichers in der Heizperiode (Eisaufbau) ist die natürliche Konvektion der überwiegende Mechanismus des Wärmeübergangs im Grundkörper des Eisspeicher-Wärmeübertragers. Der Effekt einer allgemein bekannten thermischen Dichteinversion / Dichteanomalie des Wassers kann dabei nicht nur in den Wassertemperaturen, sondern auch am Wärmeübertragerfluid beobachtet werden. Vor dem Beginn der Eisbildung sammelt sich das wärmste Wasser am Boden des Grundkörpers des Eisspeicher-Wärmeübertragers und das kälteste Wasser an der Wasseroberfläche. Dadurch erwärmt sich das Wärmeübertragerfluid in den unteren Wärmeübertragerebenen stärker als das Wärmeübertragerfluid in den oberen Ebenen. Die oberen Wärmeübertragerebenen weisen in diesem Betriebsbereich also eine niedrigere Entzugsleistung auf als die unteren Ebenen. Die unterschiedlich warmen Wasserschichten führen im weiteren Verlauf zu einer ungleichen Eisbildung im Grundkörper des Eisspeicher-Wärmeübertragers. Da sich die kältesten Wassertemperaturen an der Oberfläche befinden, bildet sich an den oberen Wärmeübertragerebenen das Eis zuerst und wächst dann langsam nach unten.

Die externe Schmelze über einen Regenerations-Wärmeübertrager führt zu einem ineffizienten Betrieb der Wärmepumpe. Dies hat zwei Gründe. Zum einen ist bei gleichem Speichervolumen die Fläche für den Entzugs-Wärmeübertrager kleiner. Denn der in der Regel in dem Peripherie-Bereich des Eisspeicher-Wärmeübertragers installierte Regenerations-Wärmeübertrager reduziert den effektiven Platz für den Entzugs-Wärmeübertrager. Dieser muss kompakter gebaut werden, wodurch die Abstände zwischen den Wärmeübertragerrohren kleiner werden und die wachsende Eisschicht an den Wärmeübertragerrohren schneller zu einem geschlossenen Eisblock zusammenwächst. Dies führt schneller zu tieferen Sole-Austrittstemperaturen aus dem Eisspeicher und damit zu schlechteren Leistungszahlen einer Wärmepumpe. Zum anderen findet der Wärmeeintrag im Regenerationsbetrieb aus Richtung der Eisspeicher-Peripherie statt. Der Eisblock wird also von außen wieder erwärmt bzw. abgetaut. Sobald sich ein geschlossener Eisblock um die Wärmeübertragerrohre des Entzugs-Wärmeübertragers gebildet hat, verhält sich das Eis wie ein großer Feststoff-Zylinder. Dieser Feststoff-Zylinder kann durch weiteren Wärmeentzug unterkühlt werden. D. h. der Eis-Zylinder kann weit unter die Schmelztemperatur von Wasser abgekühlt werden. Wird der Eis-Zylinder nun von außen erwärmt und abgetaut, können im Inneren noch Temperaturen weit unter dem Gefrierpunkt herrschen, die wiederum zu schlechten Leistungszahlen der Wärmepumpe und damit zu einem ineffizienten Wärmepumpenbetrieb führen.

Vor diesem Hintergrund ist es Aufgabe der vorliegenden Erfindung die aus dem Stand der Technik bekannten Nachteile im Hinblick auf die Montage, den Materialeinsatz und die thermodynamischen Eigenschaften der Wärmeübertrager-Konstruktion des Eisspeichers zu vermeiden oder wenigstens zu mildern.

Dies wird bei einem gattungsgemäßen Eisspeicher bzw. einer solchen Wärmeübertrager-Konstruktion eines Eisspeichers dadurch gelöst, dass die Stützen so angeordnet sind, dass durch sie konzentrische Schalen definiert sind.

Man könnte auch sagen, dass bei der Wärmeübertrager-Konstruktion eines, als Eisspeicher mit interner Schmelze, realisierten Entzugs-Wärmeübertragers, lediglich vertikale Stützen erforderlich sind, um die Wärmeübertragerrohre des Wärmeübertrager-Eisspeichers abzustützen. Hierdurch lassen sich Materialeinsparungen und Montagevorteile realisieren. Horizontale Träger, die bei bisherigen Eisspeicher-Konstruktionen gemäß Stand der Technik zur Fixierung der, ausschließlich auf jeweils einer horizontalen Ebene verlegten, Wärmeübertragerrohre und für mehrere horizontale Ebenen vorgesehen waren, sind konstruktiv nicht mehr erforderlich. Die Wärmeübertragerrohre sind dabei erfindungsgemäß derart angeordnet, dass die Eisbildung im Wärmeübertrager-Eisspeicher gezielt beeinflusst wird.

Grundsätzlich ist bei dem erfindungsgemäßen Eisspeicher-Wärmeübertrager nur ein Wärmeübertrager sog. Entzugs-Wärmeübertrager im Grundkörper des Eisspeicher-Wärmeübertragers vorgesehen, womit es sich um ein Eisspeicher-System mit interner Schmelze handelt. Dadurch, dass kein zweiter, sog. Regenerations-Wärmeübertrager vorgesehen ist, sind die zwei Herausforderungen gemäß Stand der Technik, die zu einem ineffizienten Betrieb der Wärmepumpen führen eliminiert. Damit ist zum einen dem Flächenverlust durch einen zusätzlich in den Eisspeicher zu integrierenden Regenerations-Wärmeübertrager entgegengewirkt. Zum anderen können der Wärmeentzug am Entzugs-Wärmeübertrager im Sinne einer fortschreitenden Unterkühlung des Inneren des Eisblocks und Auftauen des Eisblocks von außen / der Speicher-Peripherie ausgehend durch den Regenerations-Wärmeübertrager nicht simultan auftreten. Im Falle der Notwendigkeit eines zweiten Wärmeübertragers, lässt sich dieser aber wie bisher im Eisspeicher-Grundkörper einbauen. Die Integration des Regenerations-Wärmeübertragers hat dabei keine Auswirkung auf die Konstruktion des inneren Entzugs-Wärmeübertragers. Die Montage der erfindungsgemäßen Wärmeübertrager-Konstruktion findet nicht mehr gemäß Stand der Technik von unten nach oben im Eisspeicher, sondern vom Zentrum zur Außenwand des Eispeichers / Eisspeicher-Peripherie und damit definitionsgemäß innen nach außen statt. Das Zentrum des Grundkörpers des Eisspeichers muss dabei nicht notwendiger Weise dem Zentrum einer erfindungsgemäßen Eisspeicher-Wärmeübertrager-Konstruktion / einer Tragstruktur entsprechen.

Im Rahmen der Erläuterung vorteilhafter Ausführungsformen ist als radiale Richtung diejenige Richtung entlang des Radius des Grundkörpers des Eisspeichers und damit der Wärmeübertrager-Konstruktion bezeichnet. Die Umfangsrichtung wird durch den Umfang des Grundkörpers des Eisspeichers beschrieben. Die Zylinderrichtung ist in der Höhe des Grundkörpers des Eisspeichers gelegen. Der Begriff der Zylinderebene bezeichnet damit eine mit einer Höhe korrelierte Höhenebene des Grundkörpers des Eisspeichers, d.h. die jeweilige horizontale Ebene.

Vorteilhafte Ausführungsformen sind in den Unteransprüchen beansprucht und werden nachstehend näher erläutert.

Im Zusammenhang mit der Eisspeicher-Wärmeübertrager-Konstruktion / Tragstruktur ist es vorteilhaft, wenn die Wärmeübertragerrohre an Anbindungsstellen an den Stützen befestigt sind.

Die Stützen sind dabei in vorteilhafter Weise in Schwerkraftrichtung ausgerichtet. Bei einem eben zur Erdoberfläche ausgerichteten Grundkörper des Eisspeicher-Wärmeübertragers impliziert dies eine vorzugsweise vertikale Ausrichtung der Stützen. Im Sinne der vorliegenden Erfindung ist es dabei vorteilhaft, dass die Stützen bei einem kreiszylindrischen Grundkörper kreisringförmig in vorbestimmten Abständen zueinander in der Umfangsrichtung des Grundkörpers angeordnet sind. Durch die kreisringförmige Anordnung der Stützen lässt sich der, vorzugsweise kreiszylindrischen, Geometrie des Grundkörpers des Eisspeicher-Wärmeübertragers Rechnung tragen. Die Positionen der Stützen liegen dabei in vorteilhafter Weise auf dem Umfang des kreiszylindrischen Grundkörpers in Abhängigkeit von dessen Radius. Durch die kreisringförmige Positionierung der Stützen in einem vorbestimmten Abstand, lässt sich der technische Vorteil realisieren, dass eine Grundfläche (sog. Boden) des Eisspeichers im Hinblick auf die über die Stützen aufgenommenen und in den Boden ein- bzw. abgeleiteten Kräfte während der Vereisung definiert und vorzugsweise gleichmäßig belastet wird. Sowohl die Geometrie der Grundfläche / des Bodens sowie des gesamten Eisspeicher-Wärmeübertragers sind wie auch die vorteilhafte geometrische Anordnung der Stützen sind dabei jedoch erfindungsgemäß grundsätzlich variabel vor dem Hintergrund der Realisierung des angedachten technischen Effekts.

Die Anzahl der einzusetzenden Stützen lässt sich in vorteilhafter Weise in Abhängigkeit von der Entfernung vom Zentrum der Eisspeicher-Wärmeübertrager-Konstruktion / Tragstruktur gleichbehalten oder skalieren / anpassen. Das Zentrum der erfindungsgemäßen Eisspeicher-Wärmeübertrager-Konstruktion entspricht dabei in vorteilhafter Weise dem Zentrum des Grundkörpers des Eisspeicher-Wärmeübertragers. Abweichende Zentren sind jedoch ebenfalls denkbar. Im Verlauf der Erläuterungen der vorteilhaften Ausführungsformen wird als Zentrum das Zentrum der erfindungsgemäßen Eisspeicher-Wärmeübertrager-Konstruktion bezeichnet. Für einen vorzugsweise kreiszylindrischen Grundkörper des Eisspeichers lässt sich die Anzahl der Stützen in Abhängigkeit vom Umfang einer horizontalen Kreisebene und damit des Radius entweder gleichbehalten oder skalieren / anpassen. Im Vergleich zu Wärmeübertrager-Konstruktionen gemäß dem Stand der Technik ist es dabei vorteilhaft, eine höhere Anzahl von in Schwerkraftrichtung orientierten, vorzugsweise vertikalen Stützen vorzusehen, damit die Auftriebskräfte des während der Entladung entstehenden Eisblocks homogener auf die Fläche des hohlen, vorzugsweise kreiszylindrischen Grundkörpers, eines sogenannten Betonbehälter-Deckels oder Bodens, verteilt sind. Der Mehreinsatz von Material für die vorzugsweise vertikalen Stützen ist dabei vorteilhaft geringer als der Materialeinsatz für horizontale Träger gemäß dem Stand der Technik, sodass die erfinderische Lösung Vorteile im Hinblick auf Einsparung des Trägermaterials Aluminium bietet und die Bauweise ressourcenschonender ist als die bisher übliche Bauweise.

Dadurch, dass die vorzugsweise vertikalen und knicksteif ausgelegten Stützen die Funktionen übernehmen die Auftriebskraft des im Eisspeicher entstehenden Eisblocks in die Decke des Grundkörpers des Eisspeicher-Wärmeübertragers abzuleiten und die auftretenden Kräfte und Momente während des kontinuierlichen Vereisungsprozesses aufzunehmen, ermöglicht die Fixierung von Wärmeübertragerrohren an diesen Stützen eine definierte Positionierung der Wärmeübertragerrohre während des Betriebs des Eisspeicher-Wärmeübertragers. Darüber hinaus ist es durch diese Fixierung vorteilhaft einfach realisierbar, die Wärmeübertragerrohre in vorbestimmten und ggf. berechnungsgestützt ermittelten definierten Abständen in horizontaler wie radialer Richtung zu positionieren. Dies impliziert dabei die Fixierung der Wärmeübertragerrohre relativ zueinander in Umfangs-, radialer wie auch in Höhenrichtung. Die an den, vorzugsweise kreisringförmig angeordneten und vorzugsweise vertikal ausgerichteten, Stützen befestigten Wärmeübertragerrohre beschreiben Kreisringe. Die Länge der Stützen ist in vorteilhafterweise in Abhängigkeit von der Höhe des Grundkörpers, d.h. dem Abstand von dessen Boden zu dessen Deckel, zu wählen. Auf diese Weise ist es als Grundlage für die Kraftableitung technisch vorteilhaft möglich, die Stützen am Boden und am Deckel des Grundkörpers des Eisspeicher-Wärmeübertragers mittels geeigneter Verbindungselemente wie beispielsweise Schrauben oder Dübel form- und / oder kraftschlüssig zu fixieren, um deren Position im Betrieb des Eisspeicher-Wärmeübertragers und unter den einwirkenden Kräften und Momenten sicherzustellen. Im Hinblick auf die Wärmeübertragerrohre ist eine kraft- und / oder formschlüssige Fixierung der Wärmeübertragerrohre an den Stützen über Rohrschellen und Schrauben zum Schutz vor den wirksamen Auftriebskräften dankbar, die es in vorteilhafter Weise ermöglicht die Wärmeübertragerrohre über die Schrauben über definierte und reproduzierbare Vorspannkräfte zu fixieren und die Position der Wärmeübertragerrohre auch unter Lasteinfluss abzusichern. Ebenfalls ist die Fixierung der Wärmeübertragerrohre beispielsweise über Klemmverbindungen denkbar. Dabei stellen insbesondere Klipps eine vorteilhafte Ausführungsform für ein vorzugsweise von der Anbindungsstelle lösbares Rastmittel unter Ausnutzung von Formschluss dar, welches vornehmlich aus Kunststoff hergestellt ist. Der Abstand der einzelnen und in Umfangsrichtung zueinander angeordneten Stützen ist dabei in vorteilhafter Weise in der Art zu wählen, dass die nicht an Stützen direkt abgestützten / fixierten Segmente der Wärmeübertragerrohre (Kreissegmente) in Abhängigkeit von dem ausgewählten Material der Rohre und den im Betrieb des Eisspeichers auftretenden Kräfte eine hinreichende Länge aufweisen, sodass der Strom des Wärmeübertragerfluids im Grundkörper des Eisspeichers in vorteilhafter Weise nicht durch beispielsweise herabhängende Rohrsegmente beeinträchtigt ist. Die freie Länge ist in vorteilhafter Weise unter Berücksichtigung des Fluids und der auftretenden Kräfte sowie fluid- und konstruktionsmechanischer sowie thermodynamischer Gesichtspunkte auszulegen. Andere Kriterien für die Auslegung können ebenfalls angewendet werden.

Des Weiteren hat es sich als vorteilhaft erwiesen, dass die Wärmeübertragerrohre lediglich über die, vorzugsweise vertikalen, Stützen in dem Grundkörper in ihrer Position festgelegt sind. Durch die derartige Festlegung der Position der Wärmeübertragerrohre lassen sich Einsparungen im Hinblick auf die Materialressourcen von beispielsweise Aluminium als Grundmaterial für die horizontalen Träger gemäß Stand der Technik realisieren, die erfindungsgemäß durch die Vielzahl von vorzugsweise vertikalen Stützen nicht mehr erforderlich sind. Des Weiteren ist die Montage technisch vorteilhaft und vereinfacht realisierbar, da lediglich die Stützen und die zugehörigen Anbindungselemente vorzusehen und zu befestigen sind.

Zudem ist es vorteilhaft, wenn genau ein Wärmeübertragerrohr auf einem Kreisring / einer horizontalen Ebene an den, vorzugsweise vertikalen, Stützen wendelartig angeordnet ist, wobei eine Vielzahl von durch mehrere Wärmeübertragerrohre (12) gebildete Wendel eine Kreisringschale beschreiben. Das Wärmeübertragerrohr / die konvexe Rohrwendel erstreckt sich dabei auf einer horizontalen Ebene bezogen auf den Grundkörper des Eisspeichers und die Eisspeicher-Wärmeübertrager-Konstruktion / Tragstruktur über wenigstens 180° und maximal 270° oder sogar 360°. Sobald ein Kreisring aus, vorzugsweise vertikalen, Stützen gesetzt ist, ist es von Vorteil, jeweils ein Wärmeübertragerrohr auf dem jeweiligen Kreisring zu befestigen. Die Anordnung des Wärmeübertragerrohres erfolgt dabei in vorteilhafter Weise als konvexe Rohrwendel.

Alternativ oder zusätzlich kann das Wärmeübertragerrohr in vorteilhafter Weise derart angeordnet sein, dass jedes Wärmeübertragerrohr eine horizontale Ebene verlassend an den vertikalen Stützen korkenzieherartig angeordnet ist. Im Zusammenhang mit der insbesondere korkenzieherförmigen / von unten nach oben verlaufenden, wendelartigen Anordnung der Wärmeübertragerrohre ist es insbesondere vorteilhaft, dass eine vorbestimmte Steigung der Wärmeübertragerrohre vorgegeben und eingestellt ist. Durch die vorzugsweise kontinuierliche Steigung der Wärmeübertragerrohre ist eine automatische Entlüftung der Rohre realisierbar, infolge derer Lufteinschlüsse / Luftsacken in den Wärmeübertragerrohren verhindert und die Effizienz des Wärmeübertrags und damit des gesamten Eisspeichers in vorteilhafter Weise erhöht ist. Die Steigung ist dabei vorteilhaft abhängig vom Durchmesser des jeweiligen Wärmeübertragerrohres und kontinuierlich über den Rohrverlauf. Die automatische Entlüftung stellt dabei einen bedeutsamen Vorteil der Erfindung gegenüber dem bisherigen Stand der Technik dar. Durch die wendel- oder korkenzieherartige Führung der Wärmeübertragerrohre werden weiterhin in technisch vorteilhafter Weise Stabilisierungseffekte realisiert. Eine Durchbiegung / ein Durchhängen der Wärmeübertragerrohre wird reduziert, wodurch die Strömungsverhältnisse darüberhinausgehend verbessert werden. Die Eisspeicher-Wärmeübertrager-Konstruktion wird durch die Rohrführung steifer, sodass weniger Stützmaterial notwendig ist. Im Zusammenhang mit der Ausführung der Stützen aus Aluminium ist eine Einsparung von Aluminium-Ressourcen von bis zu 50% des Verbrauchs für Eisspeicher-Wärmeübertrager-Konstruktionen im Vergleich mit dem Stand der Technik erzielbar.

Im Hinblick auf die Anzahl der auf dem Kreisringen und den Kreisringschalen angeordneten Wärmeübertragerrohre, ist es ebenfalls denkbar - und im Sinne der technischen Erfindung vorteilhaft, wenn nicht nur ein, sondern mehrere Wärmeübertragerrohre auf dem Kreisring angeordnet sind.

Mit der Montage des in vorzugsweise radialer Richtung nach außen nachfolgenden Kreisrings, wird der nächste Kreisring an Wärmeübertragerrohren in den Eisspeicher-Wärmeübertrager integriert. Auf diese Weise werden Kreisring für Kreisring und Kreisringschale für Kreisringschale von innen nach außen montiert. Grundsätzlich sind die Wärmeübertragerrohre als konvexe Rohrwendeln auszugestalten, wobei andere Anordnungen und ungleichmäßigere Verläufe grundsätzlich denkbar sind. Durch Gestaltung der Wärmeübertragerrohre in der Geometrie der konvexen Rohrwendeln, lässt sich ein technischer Vorteil dahingehend erzielen, dass die Wärmeübertragung zwischen einem Wärmeübertragerfluid und einer Oberfläche des Wärmeübertragerrohres / Rohrwendels gegenüber einem geraden Rohr aufgrund der, infolge von Zentrifugalkräften realisierbaren, Sekundärströmung in Form eines Doppelwirbels vorteilhaft erhöht ist. Dies geht einher mit einer als Folge der Krümmung des Wärmeübertragerrohres gesteigerten Nusselt-Zahl als Indikator für den gesteigerten konvektiven Wärmeübergang zwischen der Oberfläche des Wärmeübertragerrohres und dem Wärmeübertragerfluid.

Der radiale Abstand der einzelnen Kreisringe zueinander ist in vorteilhafter Weise derart festzulegen, dass die Abstände der Wärmeübertragerrohre zueinander vorteilhaft groß ist, sodass die an den Wärmeübertragerrohren aufwachsende Eisschicht in einer vorteilhaft langsamen Geschwindigkeit zu einem geschlossenen Eisblock zusammenwächst. Auf diese Weise lässt sich die Geschwindigkeit vorteilhaft beeinflussen, mit der unvorteilhaft tiefere Sole-Austrittstemperaturen aus dem Eisspeicher erreicht und unvorteilhaft schlechtere Leistungszahlen der Wärmepumpe bedingt werden. In radialer Richtung benachbarte Kreisringe können in vorteilhafter Weise zu sog. Kreisringschalen angeordnet werden. Hierbei hat sich die Kombination von circa sechs einzelnen Kreisringen zu einer Kreisringschale als vorteilhaft erwiesen. Für die Anordnung der Kreisringe zueinander hat sich ein radialer Montageabstand von 10 bis 15 cm als vorteilhaft erwiesen. Im Zusammenhang mit den Wärmeübertragerrohren hat sich des Weiteren der Einsatz von Kunststoffrohren gemäß Stand der Technik vor dem Hintergrund der Korrosionsbeständigkeit, Flexibilität und Langlebigkeit als vorteilhaft erwiesen.

Weiterhin ist es von Vorteil, dass der Verteiler die Zufuhr des Wärmeübertragerfluids zu den Wärmeübertragerrohren in Abhängigkeit von den einzelnen Kreisringen / horizontalen Ebenen schaltet und die Position der Wärmeübertragerrohre variabel konfigurierbar ist.

Im Zusammenhang mit der Befestigung eines Wärmeübertragerrohres / konvexen Rohrwendels auf den Stützen des Kreisrings, ist es im Hinblick auf die Zugänglichkeit der Stelle und den Montageaufwand sowie die Arbeitssicherheit vorteilhaft das Wärmeübertragerrohr im Anschluss an die Befestigung direkt an einem Verteiler für das Wärmeträgerfluid anzuschließen, wobei der Verteiler vorzugsweise absperrbar gestaltet ist. Der Verteiler kann dabei in vorteilhafter Weise als Kunststoffrohr-Verteiler ausgeführt sein. Der Verteiler ist weiterhin in vorteilhafter Weise eingerichtet, um mit einer externen Wärmepumpe fluidisch verbunden zu sein, um mit dieser über das Wärmeübertragerfluid Wärme auszutauschen. Durch den Anschluss an den Wärmeübertragerrohrverteiler im Sinne eines Wärmeübertragerfluid-Verteilers / Verteilers ist die fluidische Verbindung mit einer externen Wärmepumpe vorteilhaft realisierbar, um mit dieser über das Wärmeübertragerfluid Wärme auszutauschen Die Position der Wärmeübertragerrohre ist dabei in vorteilhafter Weise in Höhenrichtung des Grundkörpers variabel konfigurierbar.

Durch die Rohrwendelgeometrie der Wärmeübertragerrohre ist darüber hinaus die Einströmung des Wärmeübertragerfluids in vorteilhafter Weise flexibel konfigurierbar. Durch die Anordnung der Wärmeübertragerrohre in vorteilhafter Weise als konvexe Rohrwendel, ist es in vorteilhafter Weise möglich, die Einströmung des Wärmeübertragerfluids in lokalen Bereichen des Grundkörpers des Eisspeicher-Wärmeübertragers konzentriert vorzunehmen. Dies impliziert in vorteilhafter Weise, dass die Einströmstelle des über den Verteiler zugeführten Wärmeübertragerfluids bei den vorzugsweise als konvexe Rohrwendel ausgeführten Wärmeübertragerrohren dahingehend variabel ist, dass ein Einstrom des Wärmeübertragerfluids in das jeweilige Wärmeübertragerrohr des Eisspeicher-Wärmeübertragers, ein sog. Vorlauf, von oben oder unten in die konvexe Rohrwendel / das Wärmeübertragerrohr erfolgen kann. Die Position des Einstroms im Sinne von oben oder unten definiert eine Strömungsrichtung des Fluids und damit eine Vorlaufrichtung. Die Richtungsangaben oben und unten sind dabei auf die Eisspeicher-Konstruktion bezogen. Der bodennahe Bereich des Eisspeichers liegt unten. Der deckelnahe und damit oberflächennähere Bereich des Eisspeichers befindet sich oben. Erfolgt der Vorlauf von unten in das Wärmeübertragungsrohr / die konvexe Rohrwendel weist der Vorlauf eine Konfiguration "Vorlauf unten" auf. Erfolgt der Vorlauf von oben, liegt eine Konfiguration "Vorlauf oben" vor. Die Konfiguration für die einzelnen Wärmeübertragerrohre der Kreisringe ist erfindungsgemäß variabel wählbar. Die Wärmeübertragerrohre der einzelnen Kreisringe können erfindungsgemäß im Vergleich zueinander ferner gleiche wie auch unterschiedliche Konfigurationen aufweisen, sodass kreisring- und kreisschalenübergreifend vorzugsweise zwischen den Konfigurationen "Vorlauf unten", "Vorlauf oben" und "Vorlauf alternierend" unterschieden wird. Während bei "Vorlauf unten" und "Vorlauf oben" der Vorlauf in allen Wärmeübertragerrohren des Eisspeichers gleich ist, sind bei der Konfiguration "Vorlauf alternierend" Unterschiede in der Vorlaufrichtung zwischen den Wärmeübertragerrohren der einzelnen Kreisringe und in vorteilhafter Weise in radialer Richtung aufeinander folgender Kreisringe in vorteilhafter Weise realisiert. In diesem Sinne ist es vorteilhaft möglich, dass die Rohrwendeln in vorteilhafter Weise alternierend in dem Grundkörper des Eisspeichers geführt werden. Darüberhinausgehend sind auch auf andere Folgen der Konfigurationen des Vorlaufs für aufeinander und nicht aufeinander folgende Wärmeübertragerrohre grundsätzlich denkbar.

Durch die gezielte Gestaltung des Vorlaufs in den Wärmeübertragerrohren des zylindrischen Grundkörpers des Eisspeichers lassen sich Vorteile und Einflussmöglichkeiten im Hinblick auf die Geschwindigkeit und Richtung der Eisbildung realisieren. Zudem können verschiedene Anforderungen an den Eisspeicher in dessen Betrieb in vorteilhafter Weise unter Ausnutzung der thermischen Dichteinversion / Dichteanomalie des Wassers vorteilhaft adressiert werden. Auf diese Weise ist es möglich, die Wärmeübertragungsfähigkeit des gesamten Eisspeicher-Wärmeübertragers zu verbessern.

Um die Eisbildung am Wärmeübertragerrohr so lange wie möglich beispielsweise zur Steigerung der Wärmeübertragungsfähigkeit des Eisspeicher-Wärmeübertragers und damit auch der Effizienz des gesamten Eisspeichers vorteilhaft lange hinauszuzögern, ist eine Konfiguration des Vorlaufs vorteilhaft, bei der der Vorlauf des Wärmeübertragerfluids des Eisspeicher-Wärmeübertragers in dem unteren Teil des Eisspeichers im Sinne der Konfiguration "Vorlauf unten" geleitet wird. Aufgrund des, infolge einer Dichteanomalie / Dichteinversion des Wassers, im unteren Bereich des zylindrischen Grundkörpers des Eisspeicher-Wärmeübertragers befindlichen Wassers, bedingt die Führung des Vorlaufs in diesem Bereich in vorteilhafter Weise, dass das Wärmeübertragerfluid mit der kältesten Temperatur über die Wärmeübertragerrohre mit dem Wasser in dem Grundkörper des Eisspeicher-Wärmeübertragers mit der wärmsten Temperatur in Kontakt tritt und ein vorteilhaft hoher Wärmeübergang realisiert wird, ohne, dass notweniger Weise Eisbildung auftritt.

Im Kontrast dazu hat es sich im Hinblick auf eine im Zusammenhang mit einer anwendungsbezogen vorteilhaften, beschleunigten Eisbildung an den Wärmeübertragerrohren als vorteilhaft erwiesen, die Rohrwendeln in den oberen Bereichen des Grundkörpers im Sinne der Konfiguration "Vorlauf oben" zu führen. Aufgrund der infolge einer Dichteanomalie / Dichteinversion des Wassers im oberen Bereich des Eisspeichers befindlichen weniger dichten, kälteren Wasserschichten, bedingt die Einströmung des Wärmeübertragerfluids in, im oberen Bereich des Grundkörpers geführte, Wärmeübertragerrohre im Sinne einer sog. Vorlaufrichtung, dass die kälteste Temperatur des Wärmeübertragerfluids in den Wärmeübertragerrohren umgeben ist von dem Wasser in dem Eisspeicher mit der kältesten Temperatur. Die resultierende beschleunigte Eisbildung ist im Hinblick auf die Anwendung des Eisspeichers als reinen Kältespeicher vorteilhaft. Dies gilt insbesondere, da die Eisspeicher häufig nur bis zu einem geringen Prozentsatz vereist, sodass es nicht ausschlaggebend ist wo die Eisbildung startet.

Demgegenüber birgt eine alternierende Konfiguration "Vorlauf alternierend" und eine damit einhergehende, durch die abwechselnde Folge von "Vorlauf oben" und "Vorlauf unten" geprägte Führung der Wärmeübertragerrohre / konvexen Rohrwendel, dass die Eisfronten an den Wärmeübertragerrohren zum letztmöglichen Zeitpunkt zusammenwachsen, da die Eisbildung durch den alternierenden Vorlauf nicht homogen, sondern konisch verläuft. Die Form dieses sog. Eiskonus richtet sich dabei nach dem Temperaturverlauf im Wärmeübertragerrohr von Eintritt zu Austritt. Durch den exponentiellen Verlauf der Temperatur des Wärmeübertragerfluids nimmt die Eisdicke am Wärmeübertragerrohr in ähnlichem Verlauf ab. Durch die alternierende Anordnung des Vorlaufs stehen sich somit in vorteilhafter Weise zu jeder Zeit während der Eisbildung die Eisdicken mit größter und kleinster Stärke gegenüber. Diese Konfiguration kann vorteilhaft sein, wenn das Eisspeichervolumen sehr kompakt ist, die Abstände zwischen den Rohren sehr klein sind die Vereisung des Eisspeichers vorteilhaft hinausgezögert werden soll.

Des Weiteren ist es vorteilhaft, dass die Krümmung der Wärmeübertragerrohre ausgehend von Zentrum des Eisspeichers (der Eisspeicher-Wärmeübertrager-Konstruktion / Tragstruktur) in radialer Richtung nach außen abnimmt. Durch eine mit dem Radius und damit in radialer Richtung vom Zentrum der Eisspeicher-Wärmeübertrager-Konstruktion / Tragstruktur des Eisspeichers nach außen hin abnehmende Krümmung der als Rohrwendeln angeordneten Wärmeübertragerrohre, lässt sich die Wärmeübertragungsfähigkeit der Wärmeübertragerrohre mit zunehmendem Abstand von dem Zentrum der Eisspeicher-Konstruktion in vorteilhafter Weise reduzieren. Dies impliziert, dass die Wärmeübertragungsfähigkeit der inneren Wärmeübertragerrohre / Rohrwendeln trotz gleicher Rohrlänge aufgrund der erhöhten Nusselt-Zahl gegenüber der Wärmeübertragungsfähigkeit der äußeren Wärmeübertragerrohre / Rohrwendeln vorteilhaft erhöht ist. Durch diese Ausführungsform der Wärmeübertragerrohre lässt sich die Richtung der Eisbildung in vorteilhafter Form beeinflussen. So setzt die Eisbildung bei einer Entladung des Eisspeichers zunächst vorteilhaft in dessen Zentrum, unten ein, bevor diese im äußeren Bereich an der Eispeicher-Konstruktion fortschreitet.

Dabei ist es zudem vorteilhaft, dass mehrere Kreisringschalen aufeinanderfolgend angeordnet sind. Mehrere der Kreisringschalen werden dabei im Sinne der Ausfüllung des Grundkörpers des Eisspeicher-Wärmeübertragers in radialer Richtung aufeinanderfolgend angeordnet, wobei die Montage im Sinne der Montagefreundlichkeit und -sicherheit von innen nach außen erfolgt. Bei dieser, von innen nach außen erfolgenden, Montage, hat das Montagepersonal zu jeder Zeit die Möglichkeit mit festem Stand auf dem Boden des zylindrischen Grundkörpers zu arbeiten. Je nach Speicherhöhe kann es des Weiteren vorteilhaft sein, eine Leiter oder ein Rollgerüst als Montagehilfe mitzuverwenden. Darüber hinaus ist zu jeder Zeit der Montage der Weg zu einem, an dem äußeren Umfang respektive der Außenwand des zylindrischen Grundkörpers befindlichen, sog. Einstiegsschacht frei zugänglich, der somit im Hinblick auf die Arbeitssicherheit in vorteilhafter Weise als Fluchtweg für das Montagspersonal zur Verfügung steht. Die freie Fläche in dem zylindrischen Grundkörper und insbesondere auf dem Boden des Eisspeichers kann während der Montage in vorteilhafter Weise als Lagerfläche genutzt werden. Die Anzahl der vorzusehenden Kreisringschalen ist dabei insbesondere abhängig von der Dimensionierung des zylindrischen Grundkörpers und damit des Durchmessers.

Im Zusammenhang mit der technischen Erfindung hat es sich zudem als vorteilhaft erwiesen, dass die Schalen in ungleichmäßigen Abständen um ein gemeinsames Zentrum oder unterschiedlich großen Abständen um ein gemeinsames Zentrum angeordnet sind. Durch die ungleichmäßigen oder unterschiedlich großen Abstände zwischen den Kreisringschalen und insbesondere auch zwischen den diesen inbegriffenen Kreisringen ist es in vorteilhafter Weise möglich, die Abstände in Abhängigkeit von der jeweiligen Wärmeübertragungsfähigkeit der einzelnen Rohrwendeln als Funktion der Krümmung / der radialen Position, der Eisbildungsdynamik oder sonstiger thermodynamischer, fluidmechanischer oder montagetechnischer Gesichtspunkte anzupassen. Wie bereits im Zusammenhang mit anderen vorteilhaften Ausführungsformen erläutert, kann das Zentrum des Eisspeicher-Wärmeübertrager-Konstruktion / Tragstruktur mit dem Zentrum des Grundkörpers des Eisspeichers übereinstimmen. Die Zentren können jedoch ebenfalls in einem beliebigen Abstand zueinander angeordnet sein oder in einem vorbestimmten Verhältnis zueinander angeordnet sein. Unabhängig von den Merkmalen der Patentansprüche ist es auch möglich die Erfindung separat als Eisspeicher mit Schalen nach Anspruch 1 bis 5 auszuführen und dieses Zusatzmerkmal zu verwerfen. Das Merkmal der Abstandsvariation ist für die Variante nicht von entscheidender Bedeutung.

Weiterhin ist es vorteilhaft, wenn nach einer vordefinierten Anzahl an Schalen ein größerer Abstand zwischen zwei Schalen als zwischen wenigsten zwei weiteren Schalen vorhanden ist. Dieser größere Abstand ist in vorteilhafter Weise in Form eines Spaltes ausgestaltet, der als Revisionsöffnung nutzbar ist. Dabei hat es sich als vorteilhaft erwiesen, zwischen den einzelnen Kreisringschalen einen Spalt von circa 50 cm vorzusehen, um zu Revisionszwecken Zugang zu allen verbauten Rohren erlangen zu können.

Im Falle der Notwendigkeit eines Regenerations-Wärmeübertragers neben dem Entzugs-Wärmeübertrager lässt sich der Regenerations-Wärmeübertragers gemäß Stand der Technik in den Grundkörper des Eisspeicher-Wärmeübertragers einbauen, ohne Auswirkungen auf die Konstruktion des inneren Entzugs-Wärmeübertragers gemäß der dargestellten Erfindung zu haben.

Im Zusammenhang mit der erfindungsgemäßen Eisspeicher-Wärmeübertrager-Konstruktion / Tragstruktur hat sich ein Montageverfahren als Teil der Erfindung als vorteilhaft erwiesen. Hierbei geben Stützen der Eisspeicher-Wärmeübertrager-Konstruktion / Tragstruktur konzentrischer Schalen vor, wobei an den die innerste Schale festlegenden Stützen beginnend, wenigsten zwei Wärmeübertragerrohre in unterschiedlichen Ebenen verlaufen und an den Stützen befestigt werden. Dabei ist werden verfahrensgemäß die Wärmeübertragerrohre in radialer Richtung von innen nach außen montiert.

Des Weiteren hat sich ein Verfahren zum Betreiben des Eisspeichers als vorteilhaft erwiesen, bei dem gezielt der kälteste Bereich am Boden einer der inneren Schalen erzeugt wird, um davon ausgehend eine nahezu vollständige Vereisung zu bewirken, oder gezielt der kälteste Bereich in der inneren Schale bodenfern erzeugt wird, um eine schnelle aber langfristig unvollständige Vereisung zu bewirken. Dabei ist es vorteilhaft, wenn der kälteste Bereich am Boden von einer oder mehrerer - vorzugsweise drei bis fünf - der inneren Schalen oder die innerste Schale erzeugt wird. Besonders effizient ist es, wenn zumindest ein Rohr, ausgewählte Rohre oder alle Rohre nach Art des erteilten Patents DE 10 2019 121 166 B4 der Patentanmelderin ausgestaltet sind.

Die Erfindung wird nachfolgend mit Hilfe von Zeichnungen näher erläutert. Dabei sind verschiedene Ausführungsformen der Erfindung näher dargestellt. Es zeigen:
Fig .1 eine Eisspeicher-Wärmeübertrager-Konstruktion gemäß Stand der Technik in einer perspektivischen Teildarstellung,
Fig. 2 eine erfindungsgemäße Eisspeicher-Wärmeübertrager-Konstruktion / Tragstruktur mit einem kreiszylindrischen Grundkörper in einer Draufsicht,
Fig. 3 einen Ausschnitt einer erfindungsgemäßen Eisspeicher-Wärmeübertrager-Konstruktion / Tragstruktur in der Seitenansicht in einer ersten Ausführungsform mit einem kreiszylindrischen Grundkörper,
Fig. 4 einen Ausschnitt einer erfindungsgemäßen Eisspeicher-Wärmeübertrager-Konstruktion / Tragstruktur in der Seitenansicht in einer zweiten Ausführungsform mit einem kreiszylindrischen Grundkörper,
Fig. 5 einen Ausschnitt einer erfindungsgemäßen Eisspeicher-Wärmeübertrager-Konstruktion / Tragstruktur in der Seitenansicht in einer ersten Ausführungsform mit einem kreiszylindrischen Grundkörper,
Fig. 6 eine grafische Darstellung von Messergebnissen als Funktion der Temperatur über die Zeit für einen Abkühlversuch von Wasser für eine Konfiguration "Vorlauf unten" und
Fig. 7 eine grafische Darstellung von Messergebnissen als Funktion der Temperatur über die Zeit für einen Abkühlversuch von Wasser für eine Konfiguration "Vorlauf oben".

Die Figuren sind lediglich schematischer Natur und dienen nur dem Verständnis der Erfindung. Die gleichen Elemente sind mit denselben Bezugszeichen versehen.

In der Fig. 1 ist eine Eisspeicher-Wärmeübertrager-Konstruktion gemäß dem bisherigen Stand der Technik dargestellt. Der Eisspeicher ist ausgeführt als Entzugs-Wärmeübertrager mit integriertem Regenerations-Wärmeübertrager. Im Bereich der Innenoberfläche eines kreiszylindrischen Grundkörpers 1 aus Beton eines Eisspeicher-Wärmeübertragers sind Aluminium-Stützen 2 in vertikaler Richtung gem. Stand der Technik für Eisspeicher-Regenerations-Wärmeübertrager vorgesehen. An diesen Aluminium-Stützen 2 sind in Richtung zum Zentrum 3 der Wärmeübertrager-Eisspeicher-Konstruktion gem. Stand der Technik Kunststoffrohre als zur Wärmeübertragung vorgesehen, die in Umfangsrichtung und damit konzentrisch, zum Zentrum 3 der Eisspeicher-Wärmeübertrager-Konstruktion angeordnet sind. Der Regenerations-Wärmeübertrager umgibt den Entzugs-Wärmeübertrager. Gemäß Stand der Technik ist der Entzugs-Wärmeübertrager durch eine im Zentrum 3 angeordnete vertikale Aluminium-Stütze 5 charakterisiert, von der horizontale Aluminium-Träger 6 gemäß Stand der Technik strahl- oder sternförmig und mit ca. 30° Versatz abgehen und sich in radialer Richtung bis zu vertikalen Aluminium-Trägern 7 des Entzugs-Wärmeübertragers am Rande der Eisspeicher-Wärmeübertrager-Konstruktion erstrecken. An den Endstellen des horizontalen Aluminium-Träger 6 sind vertikale Aluminium-Träger 7 als Rahmen für den Entzugs-Wärmeübertrager der Eisspeicher-Wärmeübertrager-Konstruktion vorgesehen. An den horizontalen Aluminium-Trägern 6 sind in horizontaler Ebene spiralförmig angeordnete Kunststoffrohre gemäß Stand der Technik 8 des Entzugs-Wärmeübertragers angeordnet. Dieser Aufbau wird auf verschiedenen horizontalen Ebenen wiederholt. Die Montage erfolgt von unten nach oben.

In der Fig. 2 sind Wandungen 9 und Boden 10 eines kreiszylindrischen Grundkörpers 1 eines erfindungsgemäßen Eisspeicher-Wärmeübertragers gezeigt. In diesen angeordnet ist eine erfindungsgemäße Eisspeicher-Wärmeübertrager-Konstruktion / Tragstruktur 11 mit Wärmeübertragerrohren 12 in einer ersten Ausführungsform, der in der Draufsicht gezeigt ist. Ersichtlich werden vertikale Stützen 13 (in der Draufsicht punktförmig), die zu Kreisringen 14 angeordnet sind und auf denen Wärmeübertragerrohre 12 in Ausgestaltung von Kunststoffrohren befestigt sind. Jeweils fünf Kreisringe 14 sind dabei zu einer Kreisringschale 15 angeordnet. Ausgehend vom Zentrum 3 der Eisspeicher-Wärmeübertrager-Konstruktion / Tragstruktur 11 sind in radialer Richtung fünf Kreisringschalen 15 aufeinanderfolgend angeordnet. Dabei sind die Kreisringschalen 15 durch einen Spalt 16 unterbrochen, der für die Zugänglichkeit der Wärmeübertragerrohre 12 zu Revisionszwecken vorteilhaft ist. Die radiale Länge des Spalts 16 sowie dessen Variation für die einzelnen Kreisringschalen 15 sind erfindungsgemäß variabel, können jedoch auch gleichmäßig sein. Die Krümmung der Wärmeübertragerrohre 12 nimmt vom Zentrum 3 der Eisspeicher-Wärmeübertrager-Konstruktion / Tragstruktur 11 in radialer Richtung ab. Die Wärmeübertragungsfähigkeit der Wärmeübertragerrohre 12 nimmt als Folge der mit einer abnehmenden Krümmung der Wärmeübertragerrohre 12 abnehmenden Nusselt-Zahl in radialer Richtung ab, wodurch die Eisbildung im Zentrum 3 der Eisspeicher-Wärmeübertrager-Konstruktion / Tragstruktur 11 beginnt und in radialer Richtung fortschreitet. In radialer Richtung sind ausgehend vom Zentrum 3 der Eisspeicher-Wärmeübertrager-Konstruktion / Tragstruktur 11 fünf Kreisringschalen 15 aufeinanderfolgend angeordnet. Die Wärmeübertragerrohre 8 sind an einen absperrbaren Verteiler 17 angeschlossen. Abweichend von der kreiszylindrischen Form des Grundkörpers 1 sind grundsätzlich andere und insbesondere nicht rotationssymmetrische Grundformen denkbar. Weitere Variationsmöglichkeiten ergeben sich im Hinblick auf das Material der Wärmeübertragerrohre 12, die gemäß Stand der Technik aus Kunststoff gefertigt ausgeführt sind. Im Vergleich zu der Ausführung der vertikalen Stützen 13 aus Aluminium ist ebenfalls der Einsatz anderer Materialien denkbar. Die vertikalen Stützen 13 der jeweiligen Kreisringe 14 sind bei der gezeigten Ausführungsform innerhalb einer Kreisringschale 15 an im Umfangsrichtung gleichen Stellen angeordnet. Im Vergleich der Kreisringe 14, durch einen Spalt 16 voneinander getrennter, unterschiedlicher Kreisringschalen 15, ist ersichtlich, dass bei der gezeigten Ausführungsform die vertikalen Stützen 13 an unterschiedlichen Positionen in Umfangsrichtung angeordnet sind. Sowohl im Zusammenhang mit der Position der vertikalen Stützen 13 in einer Kreisringschale 15 als auch im Zusammenhang mit einer relativen Position der vertikalen Stützen 13 verschiedener Kreisringschalen 15 zueinander sind andere Ausführungsformen mit variierenden Abständen explizit denkbar und möglich. Durch die Variation des Abstandes der vertikalen Stützen 13 in Umfangsrichtung ist die Länge eines zwischen zwei vertikalen Stützen 13 geführten Kreissegmentes 18 grundsätzlich variierbar. Die in radialer Richtung als gleich dargestellten Abstände, die einen Spalt 16 charakterisieren, sind grundsätzlich auch variierend ausführbar oder dem Abstand der Kreisringe 14 zueinander entsprechend gestaltbar. Im Zusammenhang mit der Form der Anordnung der Wärmeübertragerrohre 12 als konzentrisch zum Zentrum 3 der Eisspeicher-Wärmeübertrager-Konstruktion / Tragstruktur 11 angeordnete Kunststoffrohre sind ebenfalls andere Ausführungsformen grundsätzlich denkbar.

In der Fig. 3 ist ein Ausschnitt einer erfindungsgemäßen Eisspeicher-Wärmeübertrager-Konstruktion in der Seitenansicht in einer ersten Ausführungsform mit einem kreiszylindrischen Grundkörper 1 gezeigt. Der erfindungsgemäße Eisspeicher-Wärmeübertrager ist als Kunststoffrohre sind hierbei als ein Kunststoffrohr-Entzugs-/ Regenerations-Wärmeübertrager ausgestaltet. Zu sehen sind vertikal ausgerichtete Stützen 13 aus Aluminium, die konzentrisch zum Zentrum 3 der Eisspeicher-Wärmeübertrager-Konstruktion / Tragstruktur 11 und ebenfalls des Grundkörpers 1 des Eisspeicher-Wärmeübertragers angeordnet sind. Die vertikalen Stützen 13 sind am Boden 11 und an der Decke / dem Deckel 19 des kreiszylindrischen Grundkörpers 1 des Eisspeicher-Wärmeübertragers mit ebendiesen fest verbunden. Die Anordnung der vertikalen Stützen 13 erfolgt in radialer Richtung von innen nach außen und damit vom Zentrum 3 der Eisspeicher-Wärmeübertrager-Konstruktion / Tragstruktur 11 ausgehend. Zwischen den vertikalen Stützen 13 ist in radialer Richtung sowie in Umfangsrichtung ein vorbestimmter Abstand der vertikalen Stützen 13 zueinander vorgesehen. Nach vier in radialer Richtung aufeinander folgenden vertikalen Stützen 13 ist ein größerer Abstand beispielsweise zur Revisionszwecken umgesetzt. Dieser Abstand kann in Form eines Spaltes 16 vorgesehen sein. Ein Weglassen des Spaltes 16 sowie unterschiedliche Längen des Spaltes 16 sind denkbar. Der Abstand zwischen den vertikalen Stützen 13 in radialer Richtung kann gleichmäßig ausgestaltet sein oder auch variieren. An den vertikalen Stützen 13 sind Kunststoffrohre als Wärmeübertragerrohre 12 zum Zentrum 3 der Wärmeübertrager-Eisspeicher-Konstruktion / Tragstruktur 11 hin orientiert angeordnet. Alternative Formen des Grundkörpers 1 und insbesondere auch nicht rotationssymmetrische Formen sind grundsätzlich denkbar. Das Zentrum 3 der Eisspeicher-Wärmeübertrager-Konstruktion und der Mittelpunkt / Flächenschwerpunkt der Grundfläche des Grundkörpers 1 sind für die dargestellte Ausführungsform identisch, müssen dies im Sinne weiterer Ausführungsformen jedoch erfindungsgemäß nicht sein. Weiterhin ersichtlich aus der Darstellung sind das Wärmeträgerfluid führende, zu der Wärmepumpe gehörende, wärmepumpenseitige Rohre 20, die zur Speisung des Verteilers 17 und für Vorlauf 21 und Rücklauf des Wärmeübertragerfluids vorgesehen sind.

In der Fig. 4 ist ein Ausschnitt einer erfindungsgemäßen Eisspeicher-Wärmeübertrager-Konstruktion / Tragstruktur in der Seitenansicht in einer zweiten Ausführungsform mit einem kreiszylindrischen Grundkörper 1 gezeigt. Bei dieser Ausführungsform werden im Gegensatz zu der in Fig. 3 gezeigten Ausführungsform die als Kunststoffrohre ausgeführten Wärmeübertragerrohre 12 an der Außenseite und damit zu den Wandungen 9 des Grundkörpers 1 hin orientierten Seiten der vertikalen Stützen 13 aus Aluminium an einer Anbindungsstelle 22 befestigt. Die Befestigung ist derart realisiert, dass in einer Aussparung / Nut in der vertikalen Stütze 13 ein Anbindungssystem geführt wird, das aus einem nutseitigem und einem auf das Wärmeübertragerrohr 12 bezogenen form- und / oder kraftschlüssigen Anbindungselement besteht. Form-, kraft- oder auch stoffschlüssige Alternativen zu dem dargestellten Anbindungssystem sind denkbar. Zu sehen ist, dass jeweils sechs Kreisringe 14, die einen vorbestimmten Abstand zueinander aufweisen, zu vier Kreisringschalen 15 angeordnet sind. Der Abstand der Schalen 15 zueinander und damit der Spalt 16 zwischen den Schalen ist ausführungsgemäß größer als der der einzelnen Kreisringe 14 zueinander. Die horizontal angeordneten Kreisringschalen 15 einer auf den Grundkörper 1 bezogenen Höhe bilden eine horizontale Ebene. Die horizontalen Ebenen der Kreisringschalen 15 mit den diesen inbegriffenen Wärmeübertragerrohren 12 sind in einem einheitlichen, vorbestimmten horizontalen Abstand zueinander angeordnet. Der Abstand kann jedoch im Sinne der technischen Erfindung grundsätzlich variabel sein und im Vergleich der horizontalen Ebenen zueinander unterschiedlich groß ausgestaltet sein. Bei der gezeigten Ausführungsform sind sechs horizontale Ebenen übereinander angeordnet. Die oberste horizontale Ebene weist einen vorbestimmten Abstand zur Decke / zum Deckel 20 des Grundkörpers 1 auf, der jedoch variabel ausgestaltbar ist. Der Eisspeicher-Wärmeübertrager ist grundsätzlich ausgeführt als Kunststoffrohr Entzugs-/ Regenerations-Wärmeübertrager.

In der Fig. 5 ist ein Ausschnitt einer erfindungsgemäßen Eisspeicher-Wärmeübertrager-Konstruktion / Tragstruktur 11 in der Seitenansicht in einer dritten Ausführungsform gezeigt. Über die in Fig. 3 und Fig. 4 gezeigten Ausführungsformen hinausgehend, ist ein Verteiler 17 in der Vorderansicht gezeigt, über den ein Vorlauf 21 des Wärmeübertragerfluids zu den als Kunststoffrohre ausgeführten und an Anbindungsstellen 22 an den vertikalen Stützen 13 fixierten Wärmeübertragerrohren 12 realisiert wird. Der Verteiler 17 ist an der Decke / an dem Deckel 20 des Grundkörpers 1 fixiert. Andere Ausführungsformen der Fixierung sind jedoch grundsätzlich denkbar. Der Vorlauf 21 wird über am Verteiler 17 angeschlossene Wärmeübertragungsrohre 12 in Ausgestaltung als Kunststoffrohre realisiert, die bei der dargestellten Ausführungsform in den unteren Bereich des Grundkörpers 1 geführt werden. Andere sog. Konfigurationen des Vorlaufs 21 sind denkbar. Die gezeigte Konfiguration wird als "Vorlauf unten" bezeichnet. Den anderen denkbaren Konfigurationen zuzurechnen sind beispielsweise die Konfigurationen "Vorlauf oben" oder "Vorlauf alternierend". Die Vorteile der Konfigurationen "Vorlauf unten" und "Vorlauf oben" werden im Zusammenhang mit den in Fig. 6 und Fig. 7 dargestellten Ausführungsformen erläutert.

In Fig. 6 und Fig. 7 ist der Abkühlvorgang von einer Temperatur von ca. ϑ = 11 auf eine Temperatur von ca. ϑ = 1 °C für die Konfigurationen des Vorlaufs 21 "Vorlauf unten" (Fig. 6) und "Vorlauf oben" (Fig. 7) dargestellt. Den gezeigten Ergebnissen liegen Abkühlversuche zugrunde, im Rahmen derer das Verhalten von Wasser bei einem Abkühlvorgang durch den Bereich seines Dichtemaximums bei einer Temperatur ϑ = 4 °C untersucht wurde. Die Abszisse von Fig. 6 und Fig. 7 zeigt die Zeit τ und die Ordinate die Wassertemperatur ϑ im Grundkörper 1 des Eisspeicher-Wärmeübertragers. Die strichlierte Kurve (23, 26) entspricht jeweils der mittleren Wassertemperatur im oberen Teil des Grundkörpers 1 für die Konfiguration "Vorauf unten" respektive "Vorlauf oben". Die strichpunktierte Kurve (24, 27) entspricht jeweils der mittleren Wassertemperatur im mittleren Teil des Grundkörpers 1 für die Konfiguration "Vorauf unten" respektive "Vorlauf oben". Die durchgezogene Kurve (25, 28) entspricht der mittleren Wassertemperatur im unteren Teil des Grundkörpers 1 für die Konfiguration "Vorauf unten" respektive "Vorlauf oben".

Wie in Fig. 6 und Fig. 7 zu erkennen ist, bildet sich schon zu Beginn der Messungen eine Temperaturschichtung im Grundkörper 1 des Eisspeicher-Wärmeübertragers aus. Das wärmste Wasser befindet sich im oberen Teil des Grundkörpers 1 und das kälteste im unteren Teil des Grundkörpers 1. Der Temperaturgradient im Grundkörper 1 liegt bei der Konfiguration "Vorlauf unten" (Fig. 6), bei ca. Δϑ = 3,7 K und bei der Konfiguration "Vorlauf oben" (Fig. 7), bei ca. Δϑ = 2,9 K. Hintergrund dieses kleineren Temperaturgradienten ist, dass im Falle der Konfiguration: "Vorlauf oben" (Fig. 7), die kälteste Temperatur des Wärmeübertragerfluids im oberen Teil des Grundkörpers 1 einströmt und dort das Wasser schneller abkühlt. Bei einem Temperaturbereich von ϑ = 4 °C tritt die charakteristische Dichteinversion / Dichteanomalie des Wassers auf. Die Dichte des warmen Wassers im oberen Teil des Grundkörpers 1 nimmt während des Abkühlvorgangs zu, bis es bei ϑ = 4 °C den Punkt höchster Dichte erreicht. Daraufhin schichtet sich das Wasser im Grundkörper 1 um, sodass von nun an die wärmste Temperatur im unteren Teil des Grundkörpers 1 vorherrscht. Im Bereich der Dichteinversion / Dichteanomalie von ca. τ = 25.000 s bis τ = 50.000 s treten Fluktuationen der Temperatur auf. Diese könnten auf interne Instabilitäten der Temperaturschichtung zurückzuführen sein und die dadurch hervorgerufene stärkere Konvektion im Grundkörper 1. Der Wärmeübergang im Eisspeicher-Wärmeübertrager sollte daher in diesem Bereich höher sein als bei einer stabilen Temperaturschichtung im Eisspeicher. Aufgrund der schnelleren Abkühlung der Wassertemperatur im Grundkörper 1 tritt bei der Konfiguration "Vorlauf oben" (Fig. 7), die Dichteinversion / Dichteanomalie ca. τ = 2.000 s früher ein. Im Allgemeinen ist der Wärmeübergang durch die natürliche Konvektion geprägt. Unterhalb von ϑ = 4 °C stellt sich dann wieder eine stabile Temperaturschichtung im Grundkörper 1 ein. Nun befinden sich allerdings die kälteste Temperatur im oberen Teil des Grundkörpers 1 und die wärmste im unteren Teil des Grundkörpers 1. Der Temperaturgradient bei der Konfiguration "Vorlauf unten" (Fig.6), ist in diesem Fall marginal kleiner als bei der Konfiguration "Vorlauf oben" (Fig. 7). Die Ursache hierfür ist dieselbe wie bei den Wassertemperaturen oberhalb von ϑ = 4°C.

Im weiteren Verlauf der Abkühlversuche wurden die beiden Konfigurationen "Vorlauf unten" (Fig. 6) und "Vorlauf oben" (Fig. 7) zur Vereisung geführt. Es konnte festgestellt werden, dass die Eisbildung schon bei Wassertemperaturen im Grundkörper 1 des Eisspeicher-Wärmeübertragers von ϑ > 0 °C stattfindet. In diesem Fall unterscheidet sich der Prozess der Eisbildung bei den Konfigurationen "Vorlauf unten" (Fig. 6) und "Vorlauf oben" (Fig. 7). Ist die Konfiguration "Vorlauf oben" (Fig. 6) gewählt, befindet sich sowohl die kälteste Wasserstemperatur des Grundkörpers 1 als auch die kälteste Temperatur des Wärmeübertragerfluids an der Oberfläche des Grundkörpers 1. Dadurch wird die Eisbildung in diesem Bereich begünstigt und kann entlang der Wärmeübertragerrohre 12 konstant nach unten fortlaufen. Ist allerdings die Konfiguration "Vorlauf unten" (Fig. 7) gewählt, befindet sich die kälteste Temperatur des Wärmeübertragerfluids im wärmsten Bereich des Grundkörpers 1. Das Eiswachstum am Wärmeübertrager wird durch das die Eisschicht umgebende warme / wärmere Wasser unterdrückt. In diesem Fall läuft das Eiswachstum langsamer ab.

Diese Messungen lassen die Schlussfolgerung zu, dass die Konfiguration "Vorlauf unten" (Fig. 6) eine optimale Entzugsleistung an allen Wärmeübertragerrohren 12 und eine optimale Eisbildung ermöglicht.

### Bezugszeichenliste

- 1: Tragstruktur / Eisspeicher-Wärmeübertrager-Konstruktion Grundkörper eines Eisspeicher Wärmeübertragers / Grundkörper
- 2: Aluminium-Stütze gem. Stand der Technik für Eisspeicher-Regenerations-Wärmeübertrager
- 3: Zentrum einer Wärmeübertrager-Eisspeicher-Konstruktion
- 4: Wärmeübertragerrohr / Kunststoffrohr gem. Stand der Technik für Eisspeicher-Regenerations-Wärmeübertrager
- 5: Vertikale Aluminium-Stütze gem. Stand der Technik für Eisspeicher-Entzugs-Wärmeübertrager
- 6: Horizontale Aluminium-Träger gem. Stand der Technik für Eisspeicher-Entzugs-Wärmeübertrager
- 7: Vertikale Aluminium-Träger gem. Stand der Technik für Eisspeicher-Entzugs-Wärmeübertrager
- 8: Spiralförmiges Kunststoffrohr gem. Stand der Technik für Eisspeicher-Entzugs-Wärmeübertrager
- 9: Wandungen / Eisspeicher-Peripherie
- 10: Boden
- 11: Eisspeicher-Wärmeübertrager-Konstruktion / Tragstruktur / Erfindungsgemäße Eisspeicher-Wärmeübertrager-Konstruktion
- 12: Wärmeübertragerrohr / Kunststoffrohr / Wendel / Rohrwendel / Rohrschlange
- 13: In Schwerkraftrichtung ausgerichtete Stützen / Vertikale Stützen / Stützen
- 14: Kreisring
- 15: Kreisringschale / Schale / konzentrischer Schale
- 16: Spalt / Spalt zwischen Kreisringschalen
- 17: Verteiler / Absperrbarer Verteiler / Absperrbarer Kunststoffrohr-Verteiler
- 18: Kreisringsegment
- 19: Wärmepumpenseitiges Rohr
- 20: Decke / Deckel
- 21: Vorlauf / Vorlaufrichtung
- 22: Anbindungsstelle
- 23: Mittleren Wassertemperatur im oberen Teil des Grundkörpers für die Konfiguration "Vorauf unten"
- 24: Mittlere Wassertemperatur im mittleren Teil des Grundkörpers für die Konfiguration "Vorauf unten"
- 25: Mittlere Wassertemperatur im unteren Teil des Grundkörpers für die Konfiguration "Vorauf unten"
- 26: Mittleren Wassertemperatur im oberen Teil des Grundkörpers für die Konfiguration "Vorlauf oben"
- 27: Mittlere Wassertemperatur im mittleren Teil des Grundkörpers für die Konfiguration "Vorlauf oben"
- 28: Mittlere Wassertemperatur im unteren Teil des Grundkörpers für die Konfiguration "Vorlauf oben"

## Patentansprüche

1. Eisspeicher mit einem hohlen Grundkörper (1), in dem Wärmeübertragerrohre (12) als Wärmeübertrager angeordnet sind, in denen ein Wärmeübertragerfluid geführt ist, um mit einem zweiten in dem Grundkörper (1) lagerndem Wärmeübertragerfluid Wärme auszutauschen, wobei eine Tragstruktur (11) für die Wärmeübertragerrohre (12) vorhanden ist, die im Wesentlichen in Schwerkraftrichtung ausgerichtete Stützen (13) besitzt, **dadurch gekennzeichnet, dass** die Stützen (13) so angeordnet sind, dass durch sie konzentrische Schalen (15) definiert sind.

2. Eisspeicher nach Anspruch 1, **dadurch gekennzeichnet, dass** die Wärmeübertragerrohre (12) an Anbindungsstellen (22) an den Stützen (13) befestigt sind.

3. Eisspeicher nach Anspruch 1 und 2, **dadurch gekennzeichnet, dass** die Wärmeübertragerrohre (12) lediglich über die vertikalen Stützen (13) in dem Grundkörper (1) in Ihrer Position festgelegt sind.

4. Eisspeicher nach Anspruch 1 bis 3, **dadurch gekennzeichnet, dass** genau ein Wärmeübertragerrohr (12) auf einer horizontalen Ebene an den vertikalen Stützen (13) wendelartig angeordnet ist, wobei eine Vielzahl von durch mehrere Wärmeübertragerrohre (12) gebildete Wendel eine Kreisringschale (15) beschreiben oder jedes Wärmeübertragerrohr (12) eine horizontale Ebene verlassend an den vertikalen Stützen (13) korkenzieherartig angeordnet ist.

5. Eisspeicher nach Anspruch 4, **dadurch gekennzeichnet, dass** mehrere Kreisringschalen (15) in Radialrichtung gesehen aufeinanderfolgend angeordnet sind.

6. Eisspeicher nach Anspruch 4 und 5, **dadurch gekennzeichnet, dass** die Schalen (15) in ungleichmäßigen Abständen um ein gemeinsames Zentrum (3) oder in unterschiedlich großen Abständen um ein gemeinsames Zentrum (3) angeordnet sind.

7. Eisspeicher nach Anspruch 4 bis 6, **dadurch gekennzeichnet, dass** nach einer vordefinierten Anzahl an Schalen (15) ein größerer Abstand (16) zwischen zwei Schalen (15) als zwischen wenigsten zwei weiteren Schalen (15) vorhanden ist.

8. Eisspeicher nach Anspruch 4, **dadurch gekennzeichnet, dass** die Krümmung der Wärmeübertragerrohre (12) ausgehend vom Zentrum (3) des Eisspeichers oder der Tragstruktur (11) in radialer Richtung nach außen abnimmt.

9. Eisspeicher vorzugsweise nach Anspruch 1 bis 8, **dadurch gekennzeichnet, dass** ein Verteiler (17) vorbereitet ist, um die Zufuhr des Wärmeübertragerfluids zu den Wärmeübertragerrohren (12) in Abhängigkeit von den einzelnen horizontalen Ebenen / Kreisringen zu schalten und die Position der Wärmeübertragerrohre (12) variabel zu konfigurieren.

10. Verfahren zur Montage eines Eisspeichers wobei Stützen (13) einer Tragstruktur (11) konzentrische Schalen (15) vorgeben, wobei an den, die innerste Schale (15) festlegenden Stützen (13) beginnend, wenigstens zwei Wärmeübertragerrohre (12) in unterschiedlichen Ebenen verlaufen und an den Stützen (13) befestigt werden.

11. Verfahren zum Betreiben des Eisspeichers nach einem der Ansprüche 1 bis 8, wobei gezielt der kälteste Bereich am Boden einer der inneren Schalen (15) erzeugt wird, um davon ausgehend eine teilweise oder vollständige Vereisung zu bewirken, oder gezielt der kälteste Bereich in der inneren Schale (15) bodenfern erzeugt wird, um eine schnelle aber langfristig unvollständige Vereisung zu bewirken.
